# EUROPÄISCHE PATENTANMELDUNG

(11) **EP 0 383 152 A2**
(43) Veröffentlichungstag der Anmeldung: **22.08.1990**
(21) Anmeldenummer: 90102288.9
(22) Anmeldetag: 06.02.1990
(51) Int. Cl.: H05B 3/34, H05B 3/56

(54) **Schmiegsames Elektrowärmegerät**

(30) Priorität: 11.02.1989 DE 8901603 U
(71) Anmelder: WILHELM WETZEL GMBH + CO., D-40789 Monheim (DE)
(72) Erfinder: Wetzel, Klaus, Dipl.-Ing., D-4019 Monheim (DE)
(74) Vertreter: Türk, Gille, Hrabal, Leifert

(57) **Zusammenfassung**

Es ist ein schmiegsames Elektrowärmegerät offenbart, bei dem der Einfluß elektrischer und/oder elektromagnetischer Störfelder aüf den menschlichen Organismus reduziert ist. Dieses Elektrowärmegerät weist eine Heizkordel (2) mit einem Hinleiter (8; 16) und einem Rückleiter (9; 17) auf, wobei der Widerstandswert des Hinleiters gleich dem Widerstandswert des Rückleiters ist, wodurch der elektromagnetische Störfeldeinfluß in erheblichem Maße herabgesetzt wird. Dabei kann die zu beheizende Fläche (25) mit einer metallische Anteile enthaltenden Folie (24) bedeckt sein, um auch Störfelder elektrischer Art abzuschirmen.

## Beschreibung

Die Erfindung betrifft ein schmiegsames Elektrowärmegerät mit den Merkmalen des Oberbegriffes von Anspruch 1.

Schmiegsame Elektrowärmegeräte dienen zur Wärmeanwendung am menschlichen Körper. Sie werden beispielsweise als Wärmeunterbetten dazu benutzt, um im Bett angenehme Temperaturen zu schaffen, selbst wenn der Schlafraum nicht beheizt ist, aber auch als Wärmezudecken. Sie dienen auch dazu, das Liegen auf Wasserbetten angenehm zu machen, indem sie für eine angenehme Temperatur der Auflagefläche sorgen. Sie werden weiterhin als Heizkissen, Fußbeheizung oder zur Autositzbeheizung eingesetzt. Auch als Teppichbeheizung können sie eingesetzt werden. Im medizinischen Bereich dienen sie als Auflagen für Untersuchungsliegen und Massagebänke, bei der medizinischen Wärmebehandlung können sie beispielsweise als Hals- Nacken-Heizkissen oder Gesichtsheizkissen eingesetzt werden. Als Entspannungshilfe in Form von Wärmematten benutzt man sie beim Yoga.

Solche schmiegsamen Elektrowärmegeräte sind beispielsweise aus der DE-GM 88 06 248 bekannt. Bei dem bekannten Elektrowärmegerät ist eine Heizkordel mäanderförmig unter einer zu beheizenden Fläche geführt. Mittels eines Temperaturvorwählschalters ist die als angenehm empfundene Temperatur einstellbar, sie wird durch eine Temperatursteuereinrichtung aufrechterhalten.

Erst in jüngster Zeit wurde erkannt, daß solche Elektrowärmegeräte in biologischer Hinsicht auch Nachteile haben können. Stromdurchflossene Leiter erzeugen nämlich in ihrer Umgebung Störfelder, die elektrischer oder elektromagnetischer Art sein können, wobei das elektromagnetische Feld in seiner Stärke meist dominiert. Dabei sind die Feldstärken um so höher, je größer die Leistungsaufnahme des Gerätes ist. Die Menschen reagieren sehr unterschiedlich auf diese Störfelder. Gesundheitlich labile und sensible Menschen jedoch werden oftmals von den Störfeldern spürbar negativ beeinflußt. Während der Organismus eines gesunden Menschen die Fähigkeit hat, die von den Störfeldern ausgehenden Reize auszuregulieren, trifft dies für Kranke und auch ältere Menschen nicht mehr zu. Um das Wohlbefinden dieser Menschen nicht unnötig zu beeinträchtigen, ist es daher wünschenwert, daß der Einfluß solcher Störfelder auf den menschlichen Organismus möglichst ausgeschaltet wird.

Aufgabe der Erfindung ist es daher, bei schmiegsamen Elektrowärmegeräten den Einfluß bzw. die Wirkungen der von stromdurchflossenen Leitern ausgehenden Störfelder auf den menschlichen Organismus zu verringern und so weit wie möglich herabzusetzen oder sogar ganz auszuschalten.

Diese Aufgabe wird von einem Elektrowärmegerät mit den Merkmalen des Kennzeichens von Anspruch 1 gelöst. Vorteilhafte Ausgestaltungen ergeben sich aus den Kennzeichen der Unteransprüche.

Beim erfindungsgemäßen Elektrowärmegerät weist die Heizkordel einen Hinleiter und einen Rückleiter auf, wobei der Widerstandswert des Hinleiters gleich dem Widerstandswert des Rückleiters ist.

Bevorzugt sind Hinleiter und Rückleiter parallel zueinander verlaufend angeordnet, jedoch ist es auch denkbar, daß der Rückleiter durch eine Isolierschicht getrennt über dem Hinleiter gewickelt ist.

In einer bevorzugten Ausführungsform weist die Heizkordel einen Isolierkern auf, auf den der oder die Heizleiter gewickelt sind.

Mit dem erfindungsgemäßen Elektrowärmegerät können Störfelder elektromagnetischer Art in erheblichem Umfang reduziert werden. Eine weitere Verbesserung ergibt sich, indem man auch rein elektrische Störfelder abschirmt. Dieses kann beispielsweise dadurch erreicht werden, daß die zu beheizende Fläche mit einer Folie bedeckt ist, welche metallische Anteile enthält. Die Folie kann ein Textil mit elektrisch leitenden Fasern sein, sie kann als Drahtnetz ausgebildet sein oder auch ein einseitig metallbeschichteter Träger sein.

Vorteilhaft geschieht die Stromzuleitung über ein sogenanntes Bio-Kabel, das ein abgeschirmtes Kabel mit verdrillten Adern ist. Zum Schutz des Benutzers ist es weiterhin zweckmäßig, einen die Stromzufuhr schnell abschaltenden Schutzschalter vorzusehen.

Im folgenden ist die Erfindung anhand der Zeichnung, die lediglich Beispiele darstellende Ausführungsformen zeigt, näher erläutert. Es zeigt,
Fig. 1 ein schmiegsames Elektrowärmegerät gemäß der vorliegenden Erfindung,
Fig. 2 eine schematische Teilansicht einer Heizkordel zum Einbau in das Elektrowärmegerät,
Fig. 3 eine schematische Teilansicht einer anderen Ausführungsform einer Heizkordel und
Fig. 4 die Teilansicht eines Schnittes durch ein schmiegsames Elektrowärmegerät gemäß der vorliegenden Erfindung.

Das erfindungsgemäße schmiegsame Elektrowärmegerät besteht aus einem Träger (1) aus textilem Material, Kunststoff oder dergleichen, der gleichzeitig als Umhüllung für die Heizelektrik dienen kann. Auf dem Träger (1) bzw. in der Umhüllung ist eine Heizkordel (2) angeordnet, die über ein Anschlußstück (3) aus dem Träger (1) herausgeführt wird. Dabei ist die Heizkordel (2) auf dem Träger (1) mäanderförmig angeordnet, so daß eine möglichst gleichmäßige Beheizung der Fläche des Trägers (1) erfolgt. Eine elektrische Zuleitung (4), die über einen Netzstecker (7) an das elektrische Netz angeschlossen werden kann, versorgt das Elektrowärmegerät mit Strom. In der Zuleitung (4) ist eine Temperatursteuereinrichtung (5) mit einem Schalter (6) für die Vorwahl der Heiztemperatur vorgesehen. Als Zuleitung (4) kann ein abgeschirmtes Kabel mit verdrillten Adern benutzt werden, um auch die Störeinflüsse von der Zuleitung her möglichst auszuschließen. Ferner ist zweckmäßig ein hier nicht dargesteller Schutzschalter vorzusehen, der die Stromzufuhr schnell unterbricht, wenn elektrische Durchbrüche im Elektrowärmegerät auftreten.

Die Heizkordel (2) weist einen Hinleiter und einen Rückleiter auf. Figur 2 zeigt eine Ausführungsform für die Heizkordel zum Einbau in das erfindungsgemäße Elektrowärmegerät. Hinleiter (8) und Rückleiter (9) sind parallel zueinander angeordnet und werden von einer gemeinsamen Isolierung (14) umschlossen. Zwischen Hinleiter (10) und Rückleiter (11) verjüngt sich die Isolierung (14) und bildet einen stegförmigen Abschnitt, wodurch es ermöglicht wird, daß Hinleiter (8) und Rückleiter (9) in geringem Maße gegeneinander verkippbar sind, so daß die Heizkordel eine gewisse Flexibilität senkrecht zur Richtung der Leiter aufweist. Sowohl der Hinleiter (8) als auch der Rückleiter (9) weisen einen Kern (10,11) aus elektrisch isolierendem Material auf, um den jeweils der Heizleiter (12,13) gewickelt ist. Es kann vorteilhaft sein, den Heizleiter (12) für den Hinleiter (8) aus einem anderem Material zu wählen als den Heizleiter (13) für den Rückleiter (9). Beispielsweise kann entweder der Hinleiter (8) oder der Rückleiter (9) als Temperaturfühler benutzt werden, so daß für den entsprechenden Leiter dann zweckmäßig eine Nickellegierung verwendet wird, während der andere Leiter aus einem Kupferdraht oder dergleichen bestehen kann.

Gemäß der Erfindung ist der Widerstandswert des Hinleiters (8) gleich dem Widerstandswert des Rückleiters (9). Werden nun die Heizleiter vom Strom durchflossen, so bilden sich um Hinleiter (8) und Rückleiter (9) elektromagnetische Felder aus, deren Stärke dem Betrage nach an jedem Raumpunkt identisch ist, deren Richtung jedoch von der Richtung des durch die Leiter hindurchfließenden Stromes abhängt. Bei parallel geführtem Hinleiter (8) und Rückleiter (9) heben sich die elektromagnetischen Felder zwischen Hinleiter (8) und Rückleiter (9) fast vollständig auf und werden im Außenbereich zumindest abgeschwächt. Dieses führt zu einer beträchtlichen Reduzierung der bei Elektrowärmegeräten auftretenden Störfelder.

Wenn Hinleiter (9) und Rückleiter (9) aus unterschiedlichen Materialien bestehen, kann man die Widerstandswerte durch geeignete Wahl der Windungsdichte der Heizleiter in Übereinstimmung bringen.

Figur 3 zeigt eine weitere Ausführungsform einer Heizkordel. Der Hinleiter (16) weist einen Kern (18) aus isolierendem Material auf, um den der Heizleiter (21) gewickelt ist. Der Hinleiter (16) ist von einer Isolierung (19) umschlossen, der gleichzeitig den Träger für den Rückleiter (17) bildet. Auf die Isolierung (19) ist wiederum der Heizleiter (22) gewickelt, wobei die Wicklungen weniger dicht sind als beim Hinleiter (16), um wieder eine Übereinstimmung der Widerstandswerte zu erreichen. Die gesamte Anordnung ist von einer isolierenden Schicht (20) ummantelt. Durch die unterschiedliche Stromflußrichtung im Hinleiter (16) und Rückleiter (17) interferieren die vom Hinleiter (16) bzw. Rückleiter (17) erzeugten elektromagnetischen Felder wieder in einer solchen Weise, daß sie sich gegenseitig abschwächen. Daher wird auch bei dieser Anordnung der Störfeldeinfluß reduziert.

Figur 4 zeigt ein Elektrowärmegerät gemäß der vorliegenden Erfindung, bei dem nicht nur elektromagnetische Felder, sondern auch elektrische Felder abgeschirmt werden. Auf einem Polster (26) aus weichem isolierenden Material ist der Träger (1) angeordnet. Der Träger (1) bzw. eine geeignete Umhüllung nimmt die Heizkordelanordnung auf. Die Heizkordeln können dabei gemäß den Ausführungsformen von Figur 2 und Figur 3 aufgebaut sein. Über der zu beheizenden Fläche (25) ist eine Folie (24) vorgesehen, die der Abschirmung der elektrischen Felder dient. Sie kann aus einem textilen Material bestehen, das Fäden aus elektrisch leitendem Material enthält, die beispielsweise in Form eines Netzes in dem Textil angeordnet sind. Geeignet ist auch ein Drahtnetz. Eine gute Abschirmwirkung wird auch erreicht, wenn die Folie als einseitig metallbeschichteter Träger ausgebildet ist. Werden über der Auflagefläche (23) des Elektrowärmegerätes nun mittels einer Sonde die Störfelder vermessen und mit den Werten für bereits bekannte Elektrowärmegeräte verglichen, so ergibt sich eine Abschwächung der Störfelder, die sich in der Größenordnung einer Zehnerpotenz bewegt. Es wurde sogar gefunden, daß im Bereich der Auflagefläche (23) der Störfeldeinfluß geringer ist als in der räumlichen Umgebung des Elektrowärmegerätes, so daß das Elektrowärmegerät gemäß der Erfindung sogar die immer vorhandene Hintergrundstrahlung des Raumes teilweise absorbiert.

Sehr vorteilhaft kann ein Elektrowärmegerät gemäß der vorliegenden Erfindung auch zur Beheizung der Auflagefläche bei Wasserbetten eingesetzt werden, wobei dann der flächige Heizkörper zwischen zwei Schichten der metallische Anteile enthaltenden Folie angeordnet ist.

Obwohl die Erfindung in der Ausführungsform gemäß Figur 4 anhand eines schmiegsamen Elektrowärmegerätes beschrieben ist, das in Kombination sowohl spezielle Heizkordeln, mit denen elektromagnetische Felder abgeschirmt werden, als auch eine spezielle Abdeckung, mit der elektrische Felder abgeschirmt werden, beschrieben wurde, sei darauf hinzuweisen, daß die hier offenbarte Abdeckung auch für sich allein ihre Abschirmwirkung entfaltet und daher auch in Verbindung mit anderen Heizkordeln Gegenstand der Erfindung ist. Der folienartige Abdeckschirm ist also für schmiegsame Elektrowärmegeräte aller Art geeignet und wirksam.

## Patentansprüche

1. Schmiegsames Elektrowärmegerät, mit einer wenigstens einen Heizleiter aufweisenden, mäanderförmig unter einer zu beheizenden Fläche geführten Heizkordel, mit einem Temperaturvorwählschalter und mit einer Temperatursteuereinrichtung,
**dadurch gekennzeichnet**,
daß die Heizkordel (2) einen Hinleiter (8;16) und einen Rückleiter (9;17) aufweist, wobei der Widerstandswert des Hinleiters (8;16) gleich dem Widerstandswert des Rückleiters (9;17) ist.

2. Elektrowärmegerät nach Anspruch 1, dadurch gekennzeichnet, daß Hinleiter (8) und Rückleiter (9) parallel zueinander verlaufend angeordnet sind.

3. Elektrowärmegerät nach Anspruch 1 oder 2, dadurch gekennzeichnet, daß die Heizkordel (2) einen Isolierkern (10,11;18) aufweist, auf den der oder die Heizleiter (12,13;21) gewickelt sind.

4. Elektrowärmegerät nach Anspruch 3, dadurch gekennzeichnet, daß der Rückleiter (17) durch eine Isolierschicht (19) getrennt über dem Hinleiter (16) gewickelt ist.

5. Elektrowärmegerät nach einem der Ansprüche 1 bis 4, dadurch gekennzeichnet, daß wenigstens die zu beheizende Fläche (1) mit einer metallische Anteile enthaltenden Folie (24) oder bahnförmigen Auflage bedeckt ist.

6. Elektrowärmegerät nach einem der Ansprüche 1 bis 5, dadurch gekennzeichnet, daß die Zuleitung (4) ein abgeschirmtes Kabel mit verdrillten Adern ist.

7. Elektrowärmegerät nach einem der Ansprüche 1 bis 6, dadurch gekennzeichnet, daß ein die Stromzufuhr schnell unterbrechender Schutzschalter vorgesehen ist.

8. Schmiegsames Elektrowärmegerät, mit einer wenigstens einen Heizleiter aufweisenden, mäanderförmig unter einer zu beheizenden Fläche geführten Heizkordel, mit einem Temperaturvorwählschalter und mit einer Temperatursteuereinrichtung,
**dadurch gekennzeichnet,** daß wenigstens die zu beheizende Fläche (25) mit einer metallische Anteile enthaltenden Folie (24) oder bahnartigen Auflage versehen ist.

9. Elektrowärmegerät nach Anspruch 8, dadurch gekennzeichnet, daß die Folie (24) aus textilem Material, das elektrisch leitende Fäden, beispielsweise in Form eines Netzes, enthält, oder aus einem elektrisch leitenden Drahtnetz oder aus einer einseitig mit elektrisch leitendem Metall beschichteten Kunststoff-Folie besteht.
